# EUROPÄISCHE PATENTANMELDUNG

(11) **EP 4 756 148 A1**
(43) Veröffentlichungstag der Anmeldung: **10.06.2026**
(21) Anmeldenummer: 24217756.6
(22) Anmeldetag: 05.12.2024
(51) Int. Cl.: E04F 10/10

(54) **SONNENSCHUTZDACH MIT SEITLICH LAMELLENSTAPEL**

(71) Anmelder: Gerhard Geiger GmbH & Co. KG, 74321 Bietigheim-Bissingen (DE)
(72) Erfinder: JOHNEN, Markus, 72124 Pliezhausen (DE); HOFFMANN, Reiner, 74343 Sachsenheim (DE); BANKA, Thomas, 75417 Mühlacker (DE); JECK, Jonathan, VNR 9287540 (DE)
(74) Vertreter: Jeck, Jonathan

(57) **Zusammenfassung**

Die vorliegende Erfindung betrifft ein Sonnenschutzdach mit lamellenförmigen Sonnenschutzelementen (1), wobei die Lamellen entlang eines Verschiebewegs (103) verschiebbar sind. Die Lamellen sind bei der Verschiebung in mindestens einem Endbereich des Sonnenschutzdachs aus einem oberen mittleren Bereich des Sonnenschutzdachs herausfahrbar und seitlich unter Reduzierung ihres Achsabstands aufeinander stapelbar. Die Lamellen sind zur Bildung eines Lamellenstapels (16) in zwei unterschiedliche Richtungen des Sonnenschutzdachs verfahrbar und zusätzlich um ihre Längsachse (11) verdrehbar. Das Sonnenschutzdach umfasst ferner eine Kette (2) mit Distanzelementen (3) zur Verbindung der Lamellen sowie eine Hebelführung (4) und einen Hebel (6) zur Rotation der Lamellen.

## Beschreibung

Sonnenschutzdächer mit verstellbaren Lamellen sind im Stand der Technik bekannt. Solche Systeme ermöglichen es, den Lichteinfall und die Belüftung in überdachten Außenbereichen wie Terrassen oder Pergolen zu regulieren. Typischerweise bestehen diese Dächer aus einer Reihe parallel angeordneter Lamellen, die um ihre Längsachse gedreht werden können, um den gewünschten Grad an Sonnenschutz oder Belüftung zu erreichen.

Ein häufiges Problem bei herkömmlichen Sonnenschutzdächern ist die begrenzte Flexibilität in der Anpassung des geschützten Bereichs. In vielen Fällen können die Sonnenschutzelemente, wie Lamellen, zwar gedreht, aber nicht vollständig aus dem Dachbereich entfernt werden. Dies schränkt die Möglichkeit ein, den überdachten Bereich bei Bedarf vollständig zu öffnen.

Ein weiteres Problem besteht darin, dass die Lamellen oft nur in einer Richtung verschoben werden können, was die Anpassungsmöglichkeiten des Systems weiter einschränkt. Die Dächer, bei denen die Lamellen sich aus der Mitte heraus in beide Seiten verschieben lassen, haben zumeist den Nachteil, dass sich beide Seiten nur synchron verfahren lassen. Grundsätzlich ist es nicht möglich die Lamellen auch bei einem teilweise geschlossenen Dach zu verdrehen. Zudem bleiben bei vielen Systemen die Lamellen auch im geöffneten Zustand teilweise im oberen Bereich des Daches sichtbar, was die ästhetische Erscheinung beeinträchtigen kann.

Es wurde erkannt, dass ein verbessertes Sonnenschutzdach benötigt wird, das diese Probleme überwindet und eine größere Flexibilität in der Nutzung und Anpassung des geschützten Bereichs bietet.

Die vorliegende Erfindung gemäß Anspruch 1 unterscheidet sich vom Stand der Technik dadurch, dass die Sonnenschutzelemente (1) in mindestens einem Endbereich des Sonnenschutzdachs aus einem oberen Bereich (104) des Sonnenschutzdachs herausfahrbar und ausgebildet sind, in einem seitlichen Bereich (102) des Grundkörpers (101) angeordnet zu werden. Dies ermöglicht eine vollständige Öffnung des Dachbereichs und bietet gleichzeitig die Möglichkeit, bei Bedarf die Lamellen kompakt und unauffällig im seitlichen Bereich zu lagern. Dadurch wird eine größere Flexibilität in der Nutzung des überdachten Bereichs erreicht, da dieser bei Bedarf vollständig geöffnet werden kann, ohne dass Teile der Lamellen im Sichtfeld verbleiben. Zudem ermöglicht diese Konfiguration eine effiziente Raumnutzung, da die Lamellen im geschlossenen Zustand nicht zusätzlichen Platz im oberen Bereich des Daches beanspruchen. Alternativ zur kompakten Lagerung können die Sonnenschutzelemente auch verwendet werden, einen seitlichen Sichtschutz zu bilden.

Die vorliegende Erfindung betrifft ein Sonnenschutzdach mit lamellenförmigen Sonnenschutzelementen, die entlang eines Verschiebewegs am Sonnenschutzdach verschiebbar gelagert sind. Das Sonnenschutzdach weist einen Grundkörper auf, der beispielsweise als Pergola ausgebildet sein kann.

Gemäß einem Aspekt wird ein Sonnenschutzdach bereitgestellt, das einen Grundkörper und lamellenförmige Sonnenschutzelemente aufweist, welche entlang mindestens eines Verschiebewegs am Sonnenschutzdach verschiebbar gelagert sind. Die Sonnenschutzelemente können in mindestens einem Endbereich des Sonnenschutzdachs aus einem oberen Bereich des Sonnenschutzdachs herausgefahren und in einem seitlichen Bereich des Grundkörpers angeordnet werden.

Diese Konfiguration kann eine vollständige Öffnung des Dachbereichs ermöglichen und gleichzeitig die Möglichkeit bieten, die Sonnenschutzelemente, also die Lamellen, bei Bedarf kompakt und unauffällig im seitlichen Bereich zu lagern. Dadurch kann eine größere Flexibilität in der Nutzung des überdachten Bereichs erreicht werden, da dieser bei Bedarf vollständig geöffnet werden kann, ohne dass Teile der Lamellen im Sichtfeld verbleiben.

Gemäß einem weiteren Aspekt können die Sonnenschutzelemente um ihre Längsachse und quer zur Verfahrrichtung rotierbar ausgebildet sein.

Diese Rotationsfähigkeit kann eine präzise Kontrolle des Lichteinfalls und der Belüftung ermöglichen, indem der Winkel der Lamellen individuell angepasst werden kann.

Gemäß einem weiteren Aspekt können die Sonnenschutzelemente vollständig aus einer Öffnung des Grundkörpers im oberen Bereich des Grundkörpers herausgefahren werden.

Diese Möglichkeit kann eine maximale Öffnung des Dachbereichs gewährleisten und somit eine uneingeschränkte Sicht nach oben ermöglichen.

Gemäß einem weiteren Aspekt können die Sonnenschutzelemente in einer beliebigen Position entlang des oberen Bereichs um ihre Längsachse verdrehbar gelagert sein.

Diese Flexibilität in der Positionierung und Ausrichtung der Lamellen kann eine optimale Anpassung an verschiedene Sonnenstände und Wetterbedingungen ermöglichen.

Gemäß einem weiteren Aspekt können die Lamellen durch Distanzelemente, insbesondere Kettenglieder, verbunden sein, die in einem horizontalen Bereich des Sonnenschutzdachs entlang des Verschiebewegs schubsteif geführt sein können.

Diese schubsteife Führung kann eine präzise Kontrolle der Lamellenposition und -ausrichtung zueinander gewährleisten.

Gemäß einem weiteren Aspekt können die Lamellen durch Distanzelemente, insbesondere Kettenglieder, verbunden sein, die in einem Übergangsbereich zwischen oberem Bereich und dem seitlichen Bereich des Grundkörpers und/oder in dem seitlichen Bereich des Grundkörpers schubweich geführt sein können.

Diese schubweiche Führung kann eine flexible Anordnung der Lamellen zueinander in gekrümmten oder vertikalen Bereichen ermöglichen und somit eine kompakte Stapelung der Lamellen erleichtern, in welchem deren Abstand zueinander verringert ist.

Gemäß einem weiteren Aspekt können die Distanzelemente als um mindestens ein gemeinsames Gelenk mit benachbarten Distanzelementen drehbar verbundene Elemente ausgeführt sein.

Diese drehbare Verbindung kann eine zusätzliche Flexibilität in der Bewegung und Anordnung (Distanz) der Lamellen ermöglichen.

Gemäß einem weiteren Aspekt können die Distanzelemente insbesondere in einem Bereich des Verschiebewegs durch eine Führungseinrichtung für die Distanzelemente derart geführt sein, dass eine Verdrehung der Distanzelemente zueinander verhindert ist.

Diese geführte Anordnung kann eine präzise Kontrolle der Lamellenposition und -ausrichtung zueinander gewährleisten.

Gemäß einem weiteren Aspekt können die Sonnenschutzelemente an den Distanzelementen drehbar angeordnet sein.

Diese drehbare Anordnung kann eine Verdrehung der Lamellen um ihre Längsachse ermöglichen, während gleichzeitig eine stabile Verbindung zu den Distanzelementen gewährleistet wird.

Gemäß einem weiteren Aspekt können die Sonnenschutzelemente jeweils mit einem Hebel ausgebildet sein, welcher mit einem verlagerbaren Mitnehmer wechselwirken kann, wodurch eine Verdrehung/Rotation der Sonnenschutzelemente bewirkbar sein kann.

Diese Konfiguration kann eine präzise und koordinierte Steuerung der Lamellenverdrehung ermöglichen.

Gemäß einem weiteren Aspekt kann der Mitnehmer ausgebildet sein, während einer Verschiebung der Sonnenschutzelemente entlang des Verschiebewegs im selben Maß und Richtung verlagert zu werden, so dass der durch die Position des Mitnehmers zu dessen Hebel des Sonnenschutzelements eingestellte Rotationswinkel des Sonnenschutzelements während dessen Verschiebung entlang des Grundkörpers beibehalten werden kann.

Diese Funktion kann eine besonders verlässliche Ausrichtung der Lamellen während der Verschiebung gewährleisten und somit eine präzise Kontrolle des Lichteinfalls und der Belüftung ermöglichen.

Alternativ können die Lamellen auch mit einer ausreichenden Reibwirkung drehbar gelagert sein, was das Aufrechterhalten ihrer Drehpositionen auch ohne einen mitgeführten Mitnehmer ermöglichen kann.

Gemäß einem weiteren Aspekt kann das Sonnenschutzdach im seitlichen Bereich mit optionalen Seitenführungen für die Sonnenschutzelemente ausgestattet sein. Diese Seitenführungen können dazu dienen, die Sonnenschutzelemente im seitlichen Bereich präzise zu positionieren und zu stabilisieren. Die Seitenführungen können so ausgebildet sein, dass sie eine vertikale Anordnung der Sonnenschutzelemente ermöglichen, wodurch diese als seitlicher Sichtschutz oder Windschutz fungieren können. Nach bevorzugten Weiterentwicklungen der Erfindung können die Seitenführungen abnehmbar oder einklappbar sein, um eine flexible Nutzung des seitlichen Bereichs zu gewährleisten.

In einem weiteren Aspekt kann das Sonnenschutzdach mit Sensoren zur automatischen Steuerung der Sonnenschutzelemente ausgestattet sein. Diese Sensoren können verschiedene Umgebungsparameter wie Sonneneinstrahlung, Windgeschwindigkeit, Temperatur oder Niederschlag erfassen. Basierend auf den erfassten Daten kann eine Steuerungseinheit die Position und Ausrichtung der Sonnenschutzelemente automatisch anpassen. Dies kann zu einer optimierten Nutzung des Sonnenschutzdachs beitragen, indem beispielsweise bei starker Sonneneinstrahlung die Lamellen automatisch geschlossen werden oder bei aufkommendem Wind in eine sichere Position gebracht werden. Die Integration von Sensoren kann auch mit einer Smartphone-App oder einem Hausautomationssystem verbunden werden, um eine ferngesteuerte Bedienung und Überwachung des Sonnenschutzdachs zu ermöglichen.

Nach bevorzugten Aspekten der Erfindung ist es vorgesehen, dass diese bereitgestellt sind, bevorzugt einen Hebel an der Welle der Lamellen zu betätigen, um diese in ihrer Drehrichtung wie gewünscht auszurichten. Hierfür sind unterschiedliche technische Möglichkeiten denkbar, die unter anderem in den Figurenbeschreibungen näher erläutert sind.

Nach einem Aspekt der Erfindung ist ein Lamellendachsystem vorgesehen, bei dem die einzelnen Lamellen drehbar gelagert sind. Bei bekannten Lösungen erfolgt die Verdrehung der Lamellen nur, wenn das Lamellendach vollständig ausgefahren ist. Dies stellt sicher, dass die Lamellen in äquidistanten Abständen zueinander positioniert sind, wodurch eine vollständige Schließung des Daches ermöglicht wird. Der Abstand zwischen den Lamellen wird hierbei typischerweise durch Gurte oder Drahtlitzen gewährleistet, die unter Zugspannung stehen. Die Steuerung des Systems gibt die Verdrehung der Lamellen erst dann frei, wenn die Endposition des Daches erreicht ist. Im Gegensatz dazu ermöglicht die vorliegende Erfindung bevorzugt eine Verdrehung und/oder Schließung der Lamellen unabhängig davon, ob das Dach vollständig ausgefahren ist. Dies wird vorzugsweise durch eine schubsteife Verbindung realisiert, die eine konstante Einhaltung der Abstände zwischen den einzelnen Lamellen gewährleistet. Auf diese Weise wird eine flexible und zugleich zuverlässige Betriebsweise des Lamellendachsystems sichergestellt.

Die vorangehende allgemeine Beschreibung und die folgende detaillierte Beschreibung derselben sind lediglich beispielhafte Aspekte und Weiterentwicklungen der Lehren dieser Erfindung und sind nicht einschränkend.

Die beschriebenen Merkmale der Erfindung, sowohl in der allgemeinen Beschreibung als auch in der Figurenbeschreibung sind in voneinander losgelöster, individueller Weise offenbart und in beliebiger/jeglicher Weise miteinander kombiniert und kombinierbar.

Einige der bevorzugten Weiterentwicklungen der Erfindung sind in den abhängigen Ansprüchen angegeben. Jeder der abhängigen Ansprüche weist, unabhängig von dessen Rückbezügen, eine in sich geschlossene und eigenständige Offenbarung des dort jeweils beschriebenen Merkmals auf. Alle abhängigen Ansprüche sind hiermit in jeder Weise kombinierbar und kombiniert offenbart.

In den folgenden Abbildungen werden nicht-einschränkende und nicht-erschöpfende Beispiele beschrieben.
Fig. 1 zeigt eine isometrische Ansicht eines Sonnenschutzdachs, gemäß einem Aspekt der vorliegenden Erfindung.
Fig. 2 zeigt eine isometrische Ansicht eines Sonnenschutzdachs mit vertikalen Sonnenschutzelementen dar, gemäß einem Aspekt.
Fig. 3 zeigt eine perspektivische Ansicht eines Sonnenschutzdachs mit geneigten Sonnenschutzelementen, gemäß einem Aspekt der Erfindung.
Fig. 4 zeigt eine isometrische Ansicht eines Sonnenschutzdachs mit einem Sonnenschutzelementpaket, gemäß einem Aspekt.
Fig. 5 zeigt eine perspektivische Ansicht eines Sonnenschutzdachsystems mit Antriebskomponenten, gemäß einem Aspekt.
Fig. 6a und 6b zeigen orthogonale Ansichten von Komponenten eines Sonnenschutzdachsystems, gemäß einem Aspekt.
Fig. 7 zeigt eine perspektivische Ansicht eines Teils eines Sonnenschutzdachsystems dar, gemäß einem Aspekt der Erfindung.
Fig. 8 zeigt einen Querschnitt eines Teils eines Sonnenschutzelementmechanismus, gemäß einem Aspekt.
Fig. 9 zeigt eine perspektivische Ansicht eines Teils eines Sonnenschutzdachsystems mit Übergangsbereich, gemäß einem Aspekt.
Fig. 10 zeigt eine perspektivische Ansicht eines Teils eines Sonnenschutzdachsystems mit Kettenführung, gemäß einer Ausführungsform.
Fig. 11 zeigt eine isometrische Ansicht eines Mechanismus für ein Sonnenschutzdachsystem dar, gemäß einer Ausführungsform.

Unter Bezugnahme auf Fig. 1 kann diese eine isometrische Ansicht eines Sonnenschutzdachs 100 zeigen. Das Sonnenschutzdach 100 kann einen Grundkörper 101 umfassen, der die Hauptstruktur des Geräts bilden kann. Der Grundkörper 101 kann eine rechteckige Form haben und kann von vier Beinen an seinen Ecken gestützt werden. Der Grundkörper 101 kann einen seitlichen Bereich 102 umfassen, der den Seitenbereich oder Umfang des Rahmens bilden kann. Dieser seitliche Bereich 102 kann strukturelle Integrität für das Sonnenschutzdach 100 bieten und kann als Führung oder Unterstützung für zusätzliche Komponenten dienen, die in dieser Ansicht nicht gezeigt werden.

Das Sonnenschutzdach 100 kann mehrere Sonnenschutzelemente 1 umfassen, die parallel über die Breite des Grundkörpers 101 angeordnet sein können. Diese Sonnenschutzelemente 1 können als Lamellen innerhalb des Rahmens erscheinen. Die Sonnenschutzelemente 1 können in einer vertikalen Ausrichtung gedreht sein.

Ein Verschiebeweg 103 kann durch Pfeile in zwei Richtungen angegeben sein - einer entlang der Länge des Grundkörpers 101 und einer entlang seiner Höhe. Dieser Verschiebeweg 103 kann nahelegen, dass die Sonnenschutzelemente 1 entlang dieser Pfade bewegt oder angepasst werden können, was potenziell das Öffnen, Schließen oder teilweise Anpassen der Sonnenschutzelemente 1 ermöglichen kann.

In einigen Ausführungsformen können die Sonnenschutzelemente 1 in zwei unterschiedliche Richtungen des Sonnenschutzdachs 100 verfahrbar sein. Eine zusätzliche Flexibilität in der Nutzung des Sonnenschutzdachs 100 kann darin bestehen, die Sonnenschutzelemente 1 nicht nur als Dach, sondern auch als vertikale Wand nutzen zu können. In einigen Ausführungsformen können die Sonnenschutzelemente 1 so konfiguriert sein, dass sie in einer beliebigen Position entlang des Verschiebewegs 103 um ihre Längsachse verdrehbar sind. Dies kann eine präzise Kontrolle des Lichteinfalls durch das Sonnenschutzdach 100 ermöglichen, indem die Ausrichtung der Sonnenschutzelemente 1 in Bezug auf die Sonne angepasst wird.

Unter Bezugnahme auf Fig. 2 kann diese eine isometrische Ansicht eines Sonnenschutzdachs 100 zeigen. Das Sonnenschutzdach 100 kann einen Grundkörper 101 umfassen, der die Hauptstruktur des Geräts bildet. Der Grundkörper 101 kann eine rechteckige Form haben und kann von vier Beinen an seinen Ecken gestützt werden. Der Grundkörper 101 kann einen seitlichen Bereich 102 umfassen, der den Seitenbereich oder Umfang des Rahmens bildet. Dieser seitliche Bereich 102 kann strukturelle Integrität für das Sonnenschutzdach 100 bieten und kann als Führung oder Unterstützung für zusätzliche Komponenten dienen, die in dieser Ansicht nicht gezeigt werden.

Das Sonnenschutzdach 100 kann mehrere Sonnenschutzelemente 1 umfassen, die parallel über die Breite des Grundkörpers 101 angeordnet sind. Diese Sonnenschutzelemente 1 können als Lamellen innerhalb des Rahmens erscheinen. Die Sonnenschutzelemente 1 können in einer vertikalen Ausrichtung gedreht sein. Diese Ausrichtung der Sonnenschutzelemente 1 im seitlichen Bereich 102 kann eine vollständige Öffnung des oberen Bereichs des Sonnenschutzdachs 100 ermöglichen.

Verschiebewege 103 ist durch Pfeile in zwei Richtungen angegeben - einer entlang der Länge des Grundkörpers 101 und einer entlang seiner Höhe. Dieser Verschiebeweg 103 zeigt, dass die Sonnenschutzelemente 1 entlang dieser Pfade bewegt oder angepasst werden können, was das Öffnen, Schließen oder teilweise Anpassen der Sonnenschutzelemente 1 ermöglichen kann.

In einigen Ausführungsformen können die Sonnenschutzelemente 1 in zwei unterschiedliche Richtungen des Sonnenschutzdachs 100 verfahrbar sein. Eine zusätzliche Flexibilität in der Nutzung des Sonnenschutzdachs 100 kann darin bestehen, die Sonnenschutzelemente 1 nicht nur als Dach, sondern auch als vertikale Wand nutzen zu können. In einigen Ausführungsformen können die Sonnenschutzelemente 1 so konfiguriert sein, dass sie in einer beliebigen Position entlang des Verschiebewegs 103 um ihre Längsachse verdrehbar sind. Dies kann eine präzise Kontrolle des Lichteinfalls durch das Sonnenschutzdach 100 ermöglichen, indem die Ausrichtung der Sonnenschutzelemente 1 in Bezug auf die Sonne angepasst wird.

Unter Bezugnahme auf Fig. 3 kann diese eine perspektivische Ansicht eines Sonnenschutzdachs 100 zeigen. Es handelt sich um dieselbe Ausführungsform wie in Fig. 2. Das Sonnenschutzdach 100 kann einen Grundkörper 101 umfassen, der die Hauptstruktur des Geräts bildet. Der Grundkörper 101 kann eine rechteckige Form haben und kann von vier Beinen gestützt werden. Der Grundkörper 101 kann einen seitlichen Bereich 102 umfassen, der den Seitenbereich oder Umfang des Rahmens bildet. Dieser seitliche Bereich 102 kann strukturelle Integrität für das Sonnenschutzdach 100 bieten und kann als Führung oder Unterstützung für zusätzliche Komponenten dienen, die in dieser Ansicht nicht gezeigt werden.

Im Vergleich zu Fig. 2 sind die Sonnenschutzelemente 1 geneigt, beispielsweise in einem Winkel von 136°. Diese veränderliche Ausrichtung kann eine einstellbare Sonnenschutz- und Belüftung ermöglichen, während die Fähigkeit, den oberen Bereich des Sonnenschutzdachs 100 vollständig zu öffnen, beibehalten wird. Die Sonnenschutzelemente 1 können um ihre Längsachse gedreht werden. Diese Drehung kann eine präzise Kontrolle des Lichteinfalls durch das Sonnenschutzdach 100 ermöglichen, indem die Ausrichtung der Sonnenschutzelemente 1 in Bezug auf die Sonne angepasst wird. In einigen Ausführungsformen können die Sonnenschutzelemente 1 in zwei unterschiedliche Richtungen des Sonnenschutzdachs 100 verfahrbar sein. Eine zusätzliche Flexibilität in der Nutzung des Sonnenschutzdachs 100 kann darin bestehen, die Sonnenschutzelemente 1 nicht nur als Dach, sondern auch als vertikale Wand nutzen zu können. In einigen Ausführungsformen können die Sonnenschutzelemente 1 so konfiguriert sein, dass sie in einer beliebigen Position entlang des Verschiebewegs 103 um ihre Längsachse verdrehbar sind. Dies kann eine präzise Kontrolle des Lichteinfalls durch das Sonnenschutzdach 100 ermöglichen, indem die Ausrichtung der Sonnenschutzelemente 1 in Bezug auf die Sonne angepasst wird.

Unter Bezugnahme auf Fig. 4 kann diese eine isometrische Ansicht eines Sonnenschutzdachs 100 zeigen. Es handelt sich um dieselbe Ausführungsform wie in Fig. 2 und Fig. 3.

In dieser Ansicht sind die Sonnenschutzelemente 1 vollständig aus dem oberen Bereich des Sonnenschutzdachs 100 herausgefahren und seitlich in einem Sonnenschutzelementpaket 16 gestapelt. Diese Konfiguration kann eine vollständige Entfernung der Sonnenschutzelemente 1 aus dem oberen Bereich und eine kompakte Lagerung ermöglichen. In einigen Ausführungsformen kann das Sonnenschutzelementpaket 16 in einer beliebigen Position entlang des seitlichen Bereichs 102 positioniert sein. Eine zusätzliche Flexibilität in der Nutzung des Sonnenschutzdachs 100 kann dadurch bereitgestellt sein, dass die Sonnenschutzelemente 1 nicht nur als Dach, sondern auch als vertikale Wand oder in einem gestapelten Zustand angeordnet werden können. In einigen Ausführungsformen können die Sonnenschutzelemente 1 so konfiguriert sein, dass sie in einer beliebigen Position entlang des Verschiebewegs 103 um ihre Längsachse verdrehbar sind. Dies kann eine präzise Kontrolle des Lichteinfalls durch das Sonnenschutzdach 100 ermöglichen, indem die Ausrichtung der Sonnenschutzelemente 1 in Bezug auf die Sonne angepasst wird.

Unter Bezugnahme auf Fig. 5 kann diese eine perspektivische Ansicht eines Sonnenschutzdachsystems zeigen. Das System kann mehrere Komponenten umfassen, die zusammenarbeiten, um einen verstellbaren Sonnenschutz und eine Abdeckung zu bieten. Das System kann mehrere Sonnenschutzelemente 1 umfassen, die in einer parallelen Konfiguration angeordnet sind. Diese Elemente können durch eine Kette 2, aufweisend oder bestehend aus einzelnen Distanzelementen 3, verbunden sein, die den Abstand zwischen den Sonnenschutzelementen 1 aufrechterhält und ihre Bewegung entlang des Sonnenschutzsystems ermöglicht.

Ein Antriebsband 8 kann in dem System vorgesehen sein. Dieses Antriebsband 8 kann mit einem Antrieb 9 gekoppelt sein. Diese Kombination kann die Bewegung und Anpassung der Sonnenschutzelemente 1 ermöglichen. Das Antriebsband 8 ist mit dem letzten Sonnenschutzelement 1 in Bewegungsrichtung zur Verschiebung in den seitlichen Bereich 102 oder zum Sonnenschutzelementpaket 16 gekoppelt. Folglich kann das Antriebsband 8 die Sonnenschutzelemente 1 in Richtung des seitlichen Bereichs 102 oder des Sonnenschutzelementpakets 16 schieben, wenn die Sonnenschutzelemente 1 aus dem oberen Bereich 104 entfernt werden. Wenn die Sonnenschutzelemente 1 vom seitlichen Bereich 102 oder dem Sonnenschutzelementpaket 16 in den oberen Bereich 104 bewegt werden, kann das Antriebsband 8 die Kette 2 und folglich die Sonnenschutzelemente 1 in die gewünschte Position im oberen Bereich 104 ziehen.

Die Anordnung dieser Komponenten ermöglicht es, dass die Sonnenschutzelemente 1 gedreht, entlang der Kette 2 bewegt und positioniert werden können, wie es zur Bereitstellung des gewünschten Sonnenschutzes erforderlich ist. Das Design des Systems ermöglicht eine Flexibilität bei der Anpassung des Abdeckungsbereichs und des Winkels der Sonnenschutzelemente 1, um sich an wechselnde Sonnenlichtbedingungen oder Benutzerpräferenzen anzupassen.

Eine Hebelführung 4 kann in dem System bereitgestellt sein, die als Führung für den Hebelmechanismus dienen kann. Der Hebel 6 kann ein Teil des Mechanismus sein, der zur Einstellung der Rotationsposition der Sonnenschutzelemente 1 bereitgestellt ist. Die Hebelführung 4 kann eine präzise Steuerung der Bewegung des Hebels 6 ermöglichen, was zu einer genauen Kontrolle der Ausrichtung der Sonnenschutzelemente 1 führen kann. Der Hebel 6 kann mit den Sonnenschutzelementen 1 verbunden sein und kann durch seine Bewegung entlang der Hebelführung 4 die Rotation der Sonnenschutzelemente 1 bewirken. Diese Konfiguration kann eine koordinierte und kontrollierte Anpassung der Sonnenschutzelemente 1 ermöglichen, um den gewünschten Grad an Sonnenschutz und Belüftung zu erreichen.

Unter Bezugnahme auf die Figs. 6a-6b kann diese zwei orthogonale Ansicht der Komponenten eines Sonnenschutzdachsystems zeigen, die zur Bewegung und Positionierung der Sonnenschutzelemente 1 verwendet werden können. Die Fig. 6a zeigt eine Querschnittsansicht des Systems, insbesondere des Rahmens mit Lamellenführung und Einrichtung zur Rotation der Lamellen. Die Kette 2 ist auf der linken Seite des Bildes sichtbar und stellt eine Verbindungseinrichtung zwischen Lamellen 1 dar. Die Hebelführung 4 ist in der Mitte dargestellt, die hier als Schiene ausgebildet ist.

Die Kette 2 kann aus einzelnen steifen, vorzugsweise länglichen Elementen gebildet sein, die gelenkig miteinander verbunden sind. Diese Konstruktion kann gewährleisten, dass der Abstand zwischen den Sonnenschutzelementen 1 konstant bleibt. Die scherenartige Beweglichkeit der Kette sorgt dafür, dass die Sonnenschutzelemente 1 unter verringertem Abstand außerhalb der Kettenführung 5 sicher gestapelt werden können, wenn sie nicht benötigt werden.

Die Fig. 6b zeigt eine seitliche Ansicht des Systems. Die Kette 2 ist prominent dargestellt und erstreckt sich horizontal über die Länge der Abbildung. Diese Ansicht bietet eine klarere Perspektive auf die Struktur der Kette 2, welche die Distanzelemente 3 zeigt, die gelenkig miteinander verbunden sind. Diese Kette 2 ist entlang des horizontalen Abschnitts des Verschiebewegs 103 beweglich und ist durch Distanzelemente 3 - beispielsweise Kettenglieder - hergestellt, die in einem horizontalen Bereich 4 entlang des Verschiebewegs 2, nämlich in der Kettenführung 5, schubsteif sind und so einen bestimmten Abstand zwischen den Sonnenschutzelementen 1 während der Verschiebung sicherstellen.

In einigen Ausführungsformen können die Distanzelemente 3 als um mindestens ein Kettengelenk 13 drehbar miteinander verbundene benachbarte Elemente ausgeführt sein. Diese Konfiguration kann eine zusätzliche Flexibilität in der Bewegung und Anordnung der Sonnenschutzelemente 1 ermöglichen.

Unter Bezugnahme auf Fig. 7 kann diese eine perspektivische Ansicht eines Teils eines Sonnenschutzdachsystems zeigen. Das System kann mehrere Komponenten umfassen, die zusammenarbeiten, um einen verstellbaren Sonnenschutz und eine Abdeckung zu bieten. Das System kann mehrere Sonnenschutzelemente 1 umfassen, die in einer parallelen Konfiguration angeordnet sind. Diese Elemente können durch eine Kette 2 verbunden sein, die den Abstand zwischen den Sonnenschutzelementen 1 aufrechterhält und ihre Bewegung ermöglicht.

Das Antriebsband 8 kann mit einem Antrieb 9 gekoppelt sein (Fig. 5). Diese Kombination kann die Bewegung und Anpassung der Sonnenschutzelemente 1 ermöglichen. Das Antriebsband 8 ist mit dem letzten Sonnenschutzelement 1 in Bewegungsrichtung zur Verschiebung in den seitlichen Bereich 102 oder zum Sonnenschutzelementpaket 16 gekoppelt. Folglich kann das Antriebsband 8 die Sonnenschutzelemente 1 in Richtung des seitlichen Bereichs 102 oder des Sonnenschutzelementpakets 16 schieben, wenn die Sonnenschutzelemente 1 aus dem oberen Bereich 104 entfernt werden.

Wenn die Sonnenschutzelemente 1 vom seitlichen Bereich 102 oder dem Sonnenschutzelementpaket 16 in den oberen Bereich 104 bewegt werden, kann das Antriebsband 8 die Kette 2 und folglich die Sonnenschutzelemente 1 in die gewünschte Position im oberen Bereich 104 ziehen.

Eine Hebelführung 4 (Fig. 5) kann in dem System bereitgestellt sein, die als Führung für den Hebelmechanismus dienen kann. Der Hebel 6 kann ein Teil des Mechanismus sein, der zur Einstellung der Rotationsposition der Sonnenschutzelemente 1 bereitgestellt ist. Die Hebelführung 4 kann eine präzise Steuerung der Bewegung des Hebels 6 ermöglichen, was zu einer genauen Kontrolle der Ausrichtung der Sonnenschutzelemente 1 führen kann. Der Hebel 6 kann mit den Sonnenschutzelementen 1 verbunden sein und kann durch seine Bewegung entlang der Hebelführung 4 die Rotation der Sonnenschutzelemente 1 bewirken. Diese Konfiguration kann eine koordinierte und kontrollierte Anpassung der Sonnenschutzelemente 1 ermöglichen, um den gewünschten Grad an Sonnenschutz und Belüftung zu erreichen.

In einigen Ausführungsformen kann das Antriebsband 8 so konfiguriert sein, dass es eine kontinuierliche oder schrittweise Drehung der Sonnenschutzelemente 1 ermöglicht, je nach den spezifischen Anforderungen des Sonnenschutzdachs 100. In einigen Ausführungsformen kann das Antriebsband 8 so konfiguriert sein, dass es eine begrenzte Drehung der Sonnenschutzelemente 1 ermöglicht, um eine bestimmte Ausrichtung der Sonnenschutzelemente 1 beizubehalten. In einigen Ausführungsformen kann das Antriebsband 8 so konfiguriert sein, dass es eine Drehung der Sonnenschutzelemente 1 in zwei unterschiedliche Richtungen ermöglicht. Dies kann eine zusätzliche Flexibilität in der Nutzung des Sonnenschutzdachs 100 bieten, indem die Sonnenschutzelemente 1 nicht nur als Dach, sondern auch als vertikale Wand fungieren können. In einigen Ausführungsformen kann das Antriebsband 8 so konfiguriert sein, dass es eine Drehung der Sonnenschutzelemente 1 in einer beliebigen Position entlang des Verschiebewegs 103 ermöglicht. Dies kann eine präzise Kontrolle des Lichteinfalls durch das Sonnenschutzdach 100 ermöglichen, indem die Ausrichtung der Sonnenschutzelemente 1 in Bezug auf die Sonne angepasst wird.

Unter Bezugnahme auf Fig. 8 kann diese eine Querschnittsansicht eines Teils eines Sonnenschutzelementmechanismus zeigen. Die Abbildung zeigt die interne Struktur und Anordnung der Komponenten in Bezug auf die Drehachse 11, den Mitnehmer 12 und ihre Wechselwirkung mit dem Sonnenschutzelement 1.

Die Sonnenschutzelemente 1 können drehbar an den Distanzelementen 3 über die Führungselemente angeordnet sein. Diese Anordnung kann es ermöglichen, dass die Sonnenschutzelemente 1 um ihre Längsachse gedreht werden können, während oder ohne dass sie entlang des Verschiebewegs 103 bewegt werden. Dies kann eine präzise Kontrolle des Lichteinfalls durch das Sonnenschutzdach 100 ermöglichen, indem die Ausrichtung der Sonnenschutzelemente 1 in Bezug auf die Sonne angepasst wird.

Unter Bezugnahme auf Fig. 9 kann diese eine perspektivische Ansicht eines Teils eines Sonnenschutzdachsystems zeigen. Das System kann mehrere Komponenten umfassen, die zusammenarbeiten, um einen verstellbaren Sonnenschutz und eine Abdeckung zu bieten. Das System kann mehrere Sonnenschutzelemente 1 umfassen, die in einer parallelen Konfiguration angeordnet sind. Diese Elemente können durch eine Kette 2 verbunden sein, die den Abstand zwischen den Sonnenschutzelementen 1 aufrechterhält und ihre Bewegung ermöglicht.

Ein Übergangsbereich 105 ist dargestellt, in dem die Kettenführung 5 enden kann, was eine Änderung des Abstands der Lamellen 1 zueinander ermöglicht. In einigen Ausführungsformen kann der Übergangsbereich 105 so konfiguriert sein, dass er eine Änderung der Ausrichtung der Sonnenschutzelemente 1 zueinander von einer horizontalen zu einer vertikalen Ausrichtung oder umgekehrt ermöglicht. Dies kann eine zusätzliche Flexibilität in der Nutzung des Sonnenschutzdachs 100 bieten, indem die Sonnenschutzelemente 1 nicht nur als Dach, sondern auch als vertikale Wand oder in einem gestapelten Zustand angeordnet werden können.

Die Kettengelenke 13, die die Distanzelemente 3 verbinden, ermöglichen eine Flexibilität und ermöglichen eine Bewegung entlang der Kettenführung 5. Diese Kettengelenke 13 verbinden einzelne Distanzelemente 3. In einigen Ausführungsformen können die Distanzelemente 3 in einem horizontalen Bereich entlang des Verschiebewegs 103 schubsteif bereitgestellt sein. Dies kann eine stabile Positionierung der Sonnenschutzelemente 1 zueinander im horizontalen Bereich gewährleisten, während gleichzeitig eine flexible Anordnung in gekrümmten oder vertikalen Bereichen des Sonnenschutzdachs 100 ermöglicht wird.

In einigen Ausführungsformen können die Distanzelemente 3 als um mindestens ein Kettengelenk 13 drehbar miteinander verbundene benachbarte Elemente ausgeführt sein. Diese Konfiguration kann eine zusätzliche Flexibilität in der Bewegung und Anordnung der Sonnenschutzelemente 1 ermöglichen. In einigen Ausführungsformen können die Distanzelemente 3 Führungselemente aufweisen, die in einem Bereich des Verschiebewegs 103 durch eine Führungseinrichtung 5 derart geführt sein können, dass eine Verdrehung der Distanzelemente zueinander verhindert wird. Diese Führung kann eine präzise Kontrolle der Lamellenposition zueinander ermöglichen.

In einigen Ausführungsformen kann das System eine Wendeeinrichtung umfassen, die es ermöglicht, die Sonnenschutzelemente 1 auch dann zu drehen, wenn sie entlang eines Verschiebewegs 103 verschoben wurden. Diese Wendeeinrichtung kann mit den Sonnenschutzelementen 1 nur in einem horizontalen und/oder vertikalen Bereich interagieren. In einem Übergangsbereich 105, in dem die Sonnenschutzelemente 1 zwischen dem horizontalen Bereich und dem vertikalen Bereich wechseln, können die Sonnenschutzelemente 1 unbeeinflusst von einer Wendeeinrichtung vorliegen. Dies kann das differenzierte Drehen von Sonnenschutzelementen 1 in dem vertikalen Bereich und/oder dem horizontalen Bereich frei von einer Drehung von Sonnenschutzelementen 1 in weiteren Bereichen ermöglichen.

In einigen Ausführungsformen kann das System eine Drehschiene-Variante für die Wendeeinrichtung umfassen, bei der ein von einem Motor angetriebenes Rad mit einer Drehschiene verbunden ist. Durch die Bewegung der Schiene wird ein Hebel 6 aktiviert, der die Sonnenschutzelemente 1 um einen Winkel dreht. In einigen Ausführungsformen kann das System so konfiguriert sein, dass es eine automatische oder manuelle Steuerung der Bewegung und Ausrichtung der Sonnenschutzelemente 1 ermöglicht.

In einigen Ausführungsformen kann das Sonnenschutzdach einen Anschlag 17 aufweisen. Der Anschlag 17 kann im seitlichen Bereich 102 des Grundkörpers 101 angeordnet sein und als Auflagepunkt für die Wellen der Sonnenschutzelemente 1 dienen. Wenn die Sonnenschutzelemente 1 aus dem oberen Bereich 104 in den seitlichen Bereich 102 verschoben werden, können sie auf dem Anschlag 17 aufliegen. Dies kann eine definierte Position für die Stapelung der Sonnenschutzelemente 1 im seitlichen Bereich 102 bereitstellen.

Der Anschlag 17 kann in einer vorbestimmten Höhe angeordnet sein, sodass sich die Sonnenschutzelemente 1 beim Verschieben in den seitlichen Bereich 102 aufeinander stapeln können. In einigen Fällen kann die Anordnung des Anschlags 17 und das Fehlen einer Kettenführung 5 im vertikalen Bereich dazu beitragen, dass sich die Distanzelemente 3 der Kette 2 über ihre gemeinsamen Kettengelenke 13 in eine kompaktere Anordnung falten können. Dies kann den Abstand zwischen den Sonnenschutzelementen 1 verringern, wenn das erste Sonnenschutzelement 1 den Anschlag 17 berührt und nachfolgende Sonnenschutzelemente 1 in Richtung des Anschlags 17 bewegt werden.

In einigen Ausführungsformen kann der Anschlag 17 entfernt oder weggelassen werden, wenn stattdessen ein geschlossener seitlicher Bereich 102 gewünscht ist, wie in Fig. 1 dargestellt. In solchen Fällen kann eine zusätzliche Kettenführung 5 vorgesehen sein, um einen vordefinierten Abstand zwischen den Sonnenschutzelementen im seitlichen Bereich 102 zu ermöglichen, wenn diese eine vertikale Wand bilden.

Unter Bezugnahme auf Fig. 10 kann diese eine perspektivische Ansicht eines Teils eines Sonnenschutzdachsystems, insbesondere der Kette zeigen. Das System kann mehrere Komponenten umfassen, die zusammenarbeiten, um einen verstellbaren Sonnenschutz und eine Abdeckung zu bieten. Das System kann mehrere Sonnenschutzelemente 1 umfassen, die in einer parallelen Konfiguration angeordnet sind. Diese Elemente können durch eine Kette 2 verbunden sein, die den Abstand zwischen den Sonnenschutzelementen 1 aufrechterhält und ihre Bewegung ermöglicht.

Die Kette 2 kann entlang eines Verschiebewegs 103 bewegt werden, der durch den Grundkörper 101 des Sonnenschutzdachs 100 definiert ist. Die Kette 2 kann in einer Kettenführung 5 geführt sein, die entlang des Verschiebewegs 103 angeordnet ist. Die Kettenführung 5 kann eine Führungsschiene oder ein ähnliches Element sein, das dazu dient, die Bewegung der Kette 2 entlang des Verschiebewegs 103 zu leiten und zu kontrollieren. In einigen Ausführungsformen kann die Kettenführung 5 so konfiguriert sein, dass sie eine kontinuierliche oder schrittweise Bewegung der Kette 2 entlang des Verschiebewegs 103 ermöglicht.

Die Kette 2 kann aus mehreren Distanzelementen 3 bestehen, die gelenkig miteinander verbunden sind. Diese Distanzelemente 3 können als Kettenglieder ausgebildet sein, die dazu dienen, den Abstand zwischen den Sonnenschutzelementen 1 aufrechtzuerhalten. In einigen Ausführungsformen können die Distanzelemente 3 so konfiguriert sein, dass sie in einem horizontalen Bereich entlang des Verschiebewegs 103 schubsteif sind. Dies kann eine stabile Positionierung der Sonnenschutzelemente 1 zueinander im horizontalen Bereich gewährleisten, während gleichzeitig eine flexible Anordnung in gekrümmten oder vertikalen Bereichen des Sonnenschutzdachs 100 ermöglicht wird.

Die Distanzelemente 3 können durch Kettengelenke 13 miteinander verbunden sein, die eine flexible Bewegung der Distanzelemente 3 entlang der Kette 2 ermöglichen. Diese Kettengelenke 13 können so konfiguriert sein, dass sie eine Drehung der Distanzelemente 3 um mindestens eine Achse ermöglichen. Dies kann eine zusätzliche Flexibilität in der Bewegung und Anordnung der Sonnenschutzelemente 1 ermöglichen.

Unter Bezugnahme auf Fig. 11 kann diese eine isometrische Ansicht eines Rotationsmechanismus für ein Sonnenschutzdachsystem zeigen. Der Mechanismus kann mehrere Komponenten umfassen, die in einer rechteckigen Rahmenstruktur angeordnet sind. Mehrere parallele Lamellen oder Lamellen können sichtbar sein, die die Breite des Rahmens überspannen. Diese Lamellen können verstellbar sein, was eine Kontrolle des Sonnenlichts und des Luftstroms ermöglichen kann.

Der Mechanismus kann einen Hebel 6 umfassen, der an einer Ecke des Rahmens positioniert ist. Dieser Hebel 6 kann zur Steuerung der Bewegung oder Rotation der Lamellen verwendet werden. Eine Vierkantwelle 14 ist bereitgestellt, welche als Antriebswelle dienen kann, um das Drehmoment auf die Lamellen zu übertragen.

Ein Getriebe 15 ist mit der Vierkantwelle 14 verbunden. Dieses Getriebe 15 kann als Teil des Rotationsmechanismus bereitgestellt sein, der das Drehmoment von der Vierkantwelle 14 in die gewünschte Rotationsbewegung der Lamellen umsetzt.

Alle Lamellen, die mit dem Rotationsmechanismus in Verbindung stehen können, gleichzeitig angepasst werden, was eine flexible Kontrolle über die Menge des durch das Sonnenschutzdach bereitgestellten Sonnenlichts oder Schattens ermöglicht.

Es wurde eine Reihe von Implementierungen beschrieben. Es versteht sich jedoch von selbst, dass verschiedene Änderungen vorgenommen werden können, ohne dass der Geist und der Anwendungsbereich der Erfindung beeinträchtigt werden. Dementsprechend fallen auch andere Ausführungsformen in den Anwendungsbereich der folgenden Ansprüche.

## Patentansprüche

1. Sonnenschutzdach (100), aufweisend einen Grundkörper (101), wie eine Pergola, lamellenförmige Sonnenschutzelemente (1), welche entlang mindestens eines Verschiebewegs (103) am Sonnenschutzdach verschiebbar gelagert sind, **dadurch gekennzeichnet, dass** die Sonnenschutzelemente (1) in mindestens einem Endbereich des Sonnenschutzdachs aus einem oberen, dachbildenden Bereich (104) des Sonnenschutzdachs herausfahrbar und ausgebildet und eingerichtet sind, in einem seitlichen, vertikal ausgerichteten Bereich (102) des Grundkörpers (101) angeordnet zu werden.

2. Sonnenschutzdach nach Anspruch 1, **dadurch gekennzeichnet, dass** die Sonnenschutzelemente (1) um Ihre Längsachse und quer zur Verfahrrichtung rotierbar ausgebildet sind.

3. Sonnenschutzdach nach Anspruch 1 oder 2, **dadurch gekennzeichnet, dass** die Sonnenschutzelemente (1) vollständig aus einer Öffnung des Grundkörpers (101) im oberen Bereich (104) des Grundkörpers herausfahrbar sind.

4. Sonnenschutzdach nach einem der vorhergehenden Ansprüche, **dadurch gekennzeichnet, dass** die Sonnenschutzelemente (1) in einer beliebigen Verfahrposition entlang des oberen Bereichs (104) um ihre Längsachse verdrehbar gelagert sind.

5. Sonnenschutzdach nach einem der vorhergehenden Ansprüche, **dadurch gekennzeichnet, dass** die Lamellen durch Distanzelemente (3), insbesondere Kettenglieder, verbunden sind, die in einem horizontalen Bereich entlang des Verschiebewegs schubsteif geführt sind.

6. Sonnenschutzdach nach einem der Ansprüche 1 bis 4, **dadurch gekennzeichnet, dass** die Lamellen durch Distanzelemente (3), insbesondere Kettenglieder, verbunden sind, die in einem Übergangsbereich (105) zwischen oberem Bereich (104) und dem seitlichen Bereich (102) des Grundkörpers (101) und/oder in dem seitlichen Bereich (102) des Grundkörpers (101) schubweich geführt sind.

7. Sonnenschutzdach nach Anspruch 5 oder 6, **dadurch gekennzeichnet, dass** die Distanzelemente (3) als um mindestens ein gemeinsames Gelenk (13) mit benachbarten Distanzelementen (3) drehbar verbundene Elemente ausgeführt sind.

8. Sonnenschutzdach nach Anspruch 5 bis 7, **dadurch gekennzeichnet, dass** die Distanzelemente (3) in einem Bereich des Verschiebewegs (103) durch eine Führungseinrichtung (5) für die Distanzelemente (3) derart geführt ist, dass eine Verdrehung der Distanzelemente (3) zueinander verhindert ist.

9. Sonnenschutzdach nach einem der Ansprüche 5 bis 8, **dadurch gekennzeichnet, dass** die Sonnenschutzelemente (1) an den Distanzelementen (3) drehbar angeordnet sind.

10. Sonnenschutzdach nach einem der vorherigen Ansprüche, **dadurch gekennzeichnet, dass** sich die Sonnenschutzelemente (1) innerhalb ihrer Verschiebewege (103) im oberen Bereich (104) und im seitlichen Bereich (102) synchron, jedoch für die einzelnen Verschiebewege (103) unabhängig voneinander, verdrehbar ausgebildet sind.

11. Sonnenschutzdach nach einem der vorherigen Ansprüche, **dadurch gekennzeichnet, dass** die Sonnenschutzelemente (1) jeweils mit einem Hebel (6) ausgebildet sind, welcher mit einem verlagerbaren Mitnehmer (12), wechselwirkt, wodurch einer Verdrehung der Sonnenschutzelemente (1) bewirkbar ist.

12. Sonnenschutzdach nach Anspruch 11, **dadurch gekennzeichnet, dass** der Mitnehmer (12) ausgebildet ist, während einer Verschiebung der Sonnenschutzelemente (1) entlang des Verschiebewegs (103) im selben Maß und Richtung verlagert zu werden, so dass der durch die Position des Mitnehmers (12) zu dessen Hebel (6) des Sonnenschutzelements (1) der eingestellte Rotationswinkel des Sonnenschutzelements (1) während dessen Verschiebung entlang des Grundkörpers (101) beibehalten wird.
